# EUROPÄISCHE PATENTSCHRIFT

(11) **EP 1 188 407 B1**
(45) Veröffentlichungstag und Bekanntmachung des Hinweises auf die Patenterteilung: **15.10.2008**
(21) Anmeldenummer: 01120470.8
(22) Anmeldetag: 28.08.2001
(51) Int. Cl.: A47L 13/58

(54) **Auswringvorrichtung**
Wringing device
Dispositif d'essorage

(30) Priorität: 13.09.2000 DE 10045525
(43) Veröffentlichungstag der Anmeldung: 20.03.2002
(73) Patentinhaber: Carl Freudenberg KG, 69469 Weinheim (DE)
(72) Erfinder: Dingert, Uwe, 69518 Absteinach (DE)

(56) Entgegenhaltungen:
- EP-A- 0 489 237
- DE-A1- 1 503 753
- FR-A- 1 426 827
- US-A- 2 171 387

## Beschreibung

### Technisches Gebiet

Die Erfindung betrifft eine Auswringvorrichtung für Reinigungselemente von Nass- und Feuchtwischgräten mit einer an einem Behälter festlegbaren flüssigkeitsdurchlässigen Aufnahme, in welcher ein Reinigungselement durch Eindrücken auswringbar ist, wobei die Aufnahme formbare Wandteile aufweist und sich die lichte Weite der Aufnahme beim Eindrücken des Reinigungselementes durch die wirksame Eindrückkraft ändert*,* wobei die Wandteile als elastisch verformbare Federelemente mit konvexer Krümmung ausgebildet sind, die durch die Eindrückkraft im Sinne einer Vergrößerung der lichten Weite formbar sind.

### Stand der Technik

Eine derartige Auswringvorrichtung ist aus der FR 426 827 bekannt.

Eine ähnliche Auswringvorrichtung ist auch aus der EP 0 489 237 A1 bekannt. Die Auswringvorrichtung weist eine flüssigkeitsdurchlässige Aufnahme auf, die am Rand eines Putzeimers befestigt wird und in der ein Feuchtmop durch Eindrücken auswringbar ist. Die Aufnahme ist trichterförmig ausgebildet und besteht aus elastisch verformbaren, mit Abstand zueinander angeordneten Wandteilen. Diese Wandteile sind bogenförmig gekrümmt und mit einem äußeren Schenkel am Halterahmen der Aufnahme befestigt, während ein innerer Schenkel in einem Bodenteil der Aufnahme zusammengeführt ist. Die Scheitel der Wandteile umschließen eine Einführöffnung für den Feuchtmop. Um Reinigungsflüssigkeit aus dem Feuchtmop auszuquetschen wird dieser von oben her in die Aufnahme eingebracht und abwärts gedrückt. Durch das Eindrücken des Mops werden vom Boden Zugkräfte auf die inneren Schenkel der elastischen Wandteile übertragen. Im Bereich der Scheitel wirken diese Zugkräfte als Biegemomente, so dass sich die Schenkel nach innen elastisch verformen. Die sich aufeinander zu bewegenden Wandteile der Aufnahme bewirken eine Verringerung der lichten Weite der Einführöffnung. Es kommt zu einem Anpressen der Wandteile an den Feuchtmop, wodurch dessen Flüssigkeit ausgequetscht wird. Die Flüssigkeit kann zwischen den Wandteilen in den Putzeimer ablaufen. Wenn am Ende des Reinigungsvorgangs durch den Wischmop Wasser vom Boden in den Putzeimer zurückgefördert werden soll, muss der Mop entsprechend stark ausgepresst werden. Ein sehr gutes Auswringergebnis lässt sich aber nur mit erheblicher Kraftanstrengung erreichen. Um beim Auspressen die lichte Weite des Pressraums entsprechend zu verringern, muss der Boden der Aufnahme stark nach unten gedrückt werden. Nur so gelingt es, die erforderliche Flüssigkeit insbesondere aus dem inneren Bereich der Mopfasern auszupressen. Da die Anpresskraft nicht direkt in eine Verringerung des Pressraums umgesetzt wird, sondern auch Teile der Aufnahme verformt werden, die das Aufeinanderzubewegen der Schenkel ermöglichen, kommt es zu einer unerwünschten Belastung von Gelenken und der Schulter des Benutzers. Dies erschwert die Handhabung der Auswringvorrichtung.

### Darstellung der Erfindung

Der Erfindung liegt die Aufgabe zugrunde, eine Auswringvorrichtung anzugeben, bei der das Auswringen besser als bisher und mit geringerem Kraftaufwand gelingt, die einfach aufgebaut, kostengünstig herstellbar und für den Hausgebrauch gut geeignet ist.

Diese Aufgabe wird erfindungsgemäß bei einer Auswringvorrichtung der Eingangs genannten Art mit den kennzeichnenden Merkmalen von Patentanspruch 1 gelöst. Auf vorteilhafte Ausgestaltungen nehmen die Unteransprüche Bezug.

Zur Lösung der Aufgabe ist vorgesehen, dass die Aufnahme einen durch kegelförmige. Mantelteile mit einem Halterahmen verbundenen Boden aufweiset, wobei jedes Federelement an einem oberen Ende mit dem Halterahmen und an einem unteren Ende mit dem Boden verbunden ist. Die Stützteile bilden ein Trägerteil für den Boden, welche beim Eindrücken des Reinigungselements auf Zug beansprucht werden. Auf diese Weise wird der Abstand zwischen Boden und Halterahmen der Aufnahme beim Eindrücken beibehalten, wodurch die Eindrückkraft effizient in eine Anpresskraft umgesetzt wird, da Verformungsarbeit lediglich zur Verringerung der Krümmung der Federelemente aufgebracht wird und nicht zur Verformung von Teilen der Aufnahme, die nur mittelbar zur Entfernung der Flüssigkeit aus dem Reinigungselement beitragen.

Ein effizientes Auswringergebnis wird insbesondere dann erreicht, wenn die Eindrückkraft direkt in eine Anpresskraft umgesetzt wird und nicht in die Verformung von Teilen der Aufnahme eingebracht wird, die keine Verringerung des Pressraums bewirken. Hierfür sind Federelemente vorgesehen, die in einer Ruhestellung konvex in Richtung des Auspressraumes gekrümmt sind. Beim Auspressvorgang kommt es durch die Eindrückkraft nicht zu einer Verringerung sondern zu einer Vergrößerung der lichten Weite des Pressraumes. Durch das Eindrücken des Reinigungselementes wirken die Federelemente als verformbare Anpressflächen und verringern mit zunehmender Eindrückkraft ihre konvexe Krümmung. Gemäß der Erfindung kommt es im Wesentlichen nur zu einer elastischen Verformung dieser Federelemente, nicht aber zu einer Verformung anderer Teile der Aufnahmevorrichtung. Dadurch wird ein leichteres Auswringen ermöglicht, da für ein gewünschtes Auswringergebnis vergleichsweise nur eine geringere Eindrückkraft notwendig ist. Die konvexe Krümmung der Federelemente, die bei zunehmender Eindrückkraft allseitig auch im oberen Bereich auf den Mop wirkt, setzt die Eindrückkraft wirkungsvoll in eine Anpresskraft um.

Zum Entfernen der überschüssigen Nässe aus einem Aufwaschmop hat sich eine trichterförmige Aufnahme bewährt, in der die Federelemente einen sich tulpenkelchförmig nach unten verjüngenden Auspresskorb bilden. Für die großflächige Feuchtreinigung von Fußbodenbelägen wird häufig ein Aufwaschmop verwendet, der große Mengen von Wasser in saugfähigen Streifen aufnehmen kann. Diese saugfähigen Streifen sind quastenartig in einem Mopkopf an einem Stiel befestigt. Voraussetzung für eine zügige Bodenreinigung ist, dass die Streifen nach jedem Teilreinigungsvorgang durch Eintauchen in Wasser gründlich abgespült und anschließend von überschüssiger Nässe befreit werden. Am Ende der Reinigung eines Flächenabschnittes soll das mit Bodenschmutz behaftete Wasser möglichst vollständig aufgenommen und durch effizientes Auswringen in den Putzeimer gelangen. Durch die tulpenkelchförmige, sich nach unten verjüngende Form des Auspresskorbes kann die Vielzahl der saugfähigen Streifen gut aufgenommen und mit vergleichsweise geringer Auspresskraft ausgewrungen werden.

Die Auswringvorrichtung lässt sich kostengünstig als Spritzgussteil aus polymerem Werkstoff herstellen. Mit Vorteil können dabei die Mantelteile der Aufnahme hinreichend starr und die Federelemente mit der gewünschten Flexibilität ausgebildet werden.

Um ein möglichst ungehindertes Abfließen der ausgequetschten Flüssigkeitsmenge zu ermöglichen, ist es von Vorteil, wenn der Boden Durchbrüche aufweist.

Es ist von Vorteil, wenn am Halterahmen Haltepratzen ausgebildet sind, um die Aufnahme am Rand eines Putzeimers festzulegen. Die Haltepratzen der Auswringvorrichtung umklammern den Rand des Putzeimers, so dass stets gewährleistet ist, dass beim Eindrücken des Mops dieser am Eimerrand wirkungsvoll abgestützt wird und nicht verrutscht. Einen sehr festen Sitz des Putzeimeraufsatzes erzielt man, wenn an der Auswringvorrichtung drei Haltepratzen angeformt sind. Hierbei ist von Vorteil, wenn die Haltepratzen an einer zur Eimerwand gerichteten Fläche eine Rillung aufweisen, welche in die oberseitige Umrollung des Putzeimers eingreift und die Auswringvorrichtung dadurch am Putzeimerrand arretiert.

Hinsichtlich der Herstellung ist es von Vorteil, wenn die Federelemente und die Mantelteile sternförmig um den Boden und auf Lücke angeordnet sind, wobei jeweils zwischen Federelement und Mantelteil eine Wasserdurchtrittsöffnung gebildet wird.

Von Vorteil ist, wenn jedes Federelement in ihrer Erstreckungsrichtung gesehen, zwischen Halterahmen und Boden einen unterschiedlichen Querschnitt oder ein unterschiedliches Profil aufweisen. Dadurch können die Federelemente so ausgebildet werden, dass ihre Presskraft in vertikaler Richtung unterschiedlich ist. Beim Eindrücken des Reinigungselementes kann dadurch auch wirkungsvoll die Flüssigkeit aus den oberen Bereichen des Mops ausgepresst werden.

Bevorzugt ist dem Auspresskorb ein Einführtrichter vorgelagert. Die Kegelflächen dieses Trichters bilden eine Führung für die nach unten hängenden Fransen eines Mops, wodurch diese gebündelt in die EintrittsÖffnung des Pressraums gelangen.

Mit Vorteil wird eine Einrichtung zum Nass- und Feuchtreinigen, bestehend aus einer Aufnahme, die auf den aufzunehmenden Aufwaschmop angepasst ist und hinsichtlich ihrer Form auf die Größe des Putzeimers angepasst ist.

### Kurzbeschreibung der Zeichnungen

Zur weiteren Erläuterung der Erfindung wird auf die Zeichnungen Bezug genommen, in deren Figuren eine bevorzugte Ausführungsform der Erfindung schematisch dargestellt ist.

Es zeigen:
- Fig. 1: ein bevorzugtes Ausführungsbeispiel der Auswringvorrichtung in dreidimensionaler Darstellung,
- Fig. 2: das Ausführungsbeispiel gemäß Figur 1 in einer Aufsicht.

### Ausführung der Erfindung

In Figur 1 ist ein Ausführungsbeispiel der erfindungsgemäßen Auswringvorrichtung räumlich dargestellt. Die Auswringvorrichtung wird durch eine Aufnahme 1 gebildet, in deren obere Eintrittsöffnung ein Reinigungselement beispielsweise ein Aufwischmop einführbar und in einem Auspresskorb 5 auswringbar ist.

Das Auswringen erfolgt durch eine abwärts gerichtete Eindrückkraft und umfasst gegebenenfalls auch ein Drehen und Winden des Mops.

Der Auspresskorb 5 wird durch elastisch formbare Wandteile 3 gebildet, welche zungenförmig ausgebildet sind und sich von einem Halterahmen 6 der Aufnahme 1 sich zunehmend verjüngend nach unten in den Korb erstrecken. Jedes Federelement weist eine konvexe Krümmung auf und bildet im Korb eine lichte Weite, die sich beim Eindrücken des Reinigungselementes vergrößert, oder anders ausgedrückt, die Krümmung der Federelemente verringert sich. Jedes Federelement 3 weist ein oberes Ende 8 auf, welches bevorzugt bogenförmig ausgebildet ist und am Halterahmen 6 angeformt ist. Legt man gedanklich am oberen Ende 8 am Scheitel einer Federzunge 3 eine Tangente, so verringert sich der zwischen Tangente und Vertikale eingeschlossene Winkel mit zunehmender Tiefe im Auspresskorb 5. Das untere Ende 9 eines jeden Federelementes mündet in einen Boden 7. Wie in Figur 2 deutlich zu sehen, sind die Federelemente 3 sternförmig um den Boden 7 angeordnet. In dem gezeigten Ausführungsbeispiel eines korbförmigen Auspressraumes, haben die Federelemente in der Aufsicht die Gestalt gleichschenkliger Dreiecke, deren oberes Ende am Halterahmen angeformt ist und deren unteres Ende 9 in den Boden 7 übergeht. Selbstverständlich kann der Auspressraum auch eine andere Gestalt haben, beispielsweise für einen Flachwischkopf prismatisch. Zwischen den Federelementen 3 sind Stützteile 4 gezeichnet, die sich hohlkegelförmig nach unten erstrecken und an einem unteren Ende ebenfalls in den Boden 7 übergehend ausgebildet sind. Die Stützteile 4 bilden ein Trägerteil für den Boden 7 und werden beim Eindrücken des Reinigungselementes auf Zug beansprucht. In der dargestellten Ausführungsform sind Federelemente und Stützteile sternförmig und auf Lücke angeordnet. Bildet man in der gezeigten Ausführungsform gedanklich eine Rotationsfläche aus den Federelementen 3 und eine Rotationsfläche aus den Mantellteilen 4, so sind diese Rotationsflächen beabstandet. Beim Auspressen des Reinigungskörpers kann dadurch die ausgequetschte Flüssigkeit in den dadurch gebildeten Wasserdurchtrittsöffnungen vertikal nach unten in den Putzeimer abfließen. Um das Abfließen von Flüssigkeit auch im Boden zu erleichtern, weist dieser Durchbrüche auf, die in Figur 2 als Löcher 10 dargestellt sind. Um aus einem zu einem Mopkopf gebündelten fransenförmigen Reinigungselement Flüssigkeit auszuwringen, wird dieses mit vertikal nach unten hängenden Fransen in den nach oben hin geöffneten Auspresskorb eingeführt. Der Auspresskorb ist vorteilhaft tulpenkelchförmig nach unten sich verjüngend ausgebildet. Indem der an einem Stiel befestigte Mopkopf nach unten, Richtung Boden 7 gedrückt wird, bilden die Federelemente 3 elastisch formbare Anpressflächen. Diese Gegenflächen drücken beim Einpressen gegen die Fransen des Wischkörpers und quetschen das darin absorbierte Wasser aus.
Durch das Einpressen werden die elastisch nachgiebigen Federelemente nach außen gedrückt. Es kommt zu einer Vergrößerung der lichten Weite im Auspresskorb. Die nach unten, in Richtung Eimer gerichtete Eindruckkraft wird durch die Stützteile 4, die Boden 7 und Halterahmen 6 verbinden, aufgenommen. Im Gegensatz zu den Federelementen 3, die beim Eindrücken des Reinigungselementes auf Biegung beansprucht werden, unterliegen die Stützteile 4 einer Zugbeanspruchung. Während des Pressens ändern sie ihre Form nicht. Die Auswringvorrichtung ist am Putzeimer mittels Haltepratzen 2 festlegbar. Diese Haltepratzen greifen in die untere Abschlusskante der oberseitigen Umrollung eines Eimers, wodurch die Auswringvorrichtung am Putzeimer arretierbar ist. Bevorzugt werden drei Haltepratzen, wodurch die Anbringung der Auswringvorrichtung in einem Seitenbereich des Putzeimers erfolgen kann und genügend Platz zum Eintauchen des Wischmops verbleibt. Die in den Zeichnungen dargestellte Ausführungsform der Auswringvorrichtung lässt sich kostengünstig als Spritzgussteil aus Kunststoff herstellen. In Figur 1 sind die Federelemente nach unten zum Boden hin spitz zulaufend, aber mit gleichdicker Wandstärke ausgebildet. Eine weitere Verbesserung lässt sich dadurch erwirken, indem die Federelemente in ihrer Erstreckung zwischen Boden und Halterahmen unterschiedlichen Querschnitt oder ein unterschiedliches Profil aufweisen. Dadurch ist es möglich, innerhalb des Auspresskorbes in Abhängigkeit der Höhe im Korb unterschiedlich starke Gegenkräfte der Federelemente beim Eindrücken des Reinigungselementes zu bewirken. Indem die Mantelteile 4 der trichterförmigen Aufnahme 1 beim Eindrücken des Reinigungselementes den Weg nach unten hin begrenzen, wird gleichzeitig ein Überdehnen der Federelemente verhindert. Bei der in den Zeichnungen dargestellten Ausführungsform sind die Federelemente und die Mantelteile auf Lücke angeordnet. In Figur 2 ist gut erkennbar, dass zwischen jedem Federelement ein etwa gleich großes Mantelteilstück eines Hohlkegels als Stützteil angeordnet ist. Das jeweils von Federelement und Mantelstück abgedeckte Kreissegment kann aber auch unterschiedliche Größe haben. So kann es vorteilhaft sein, wenn das Kreissegment der Mantelteile die Federelemente unterschneidet, wodurch auch jene Fransen des Reinigungselementes ausgepresst werden, die beim Einbringen des Mops zwischen Feder- und Mantelteil gelangen.

## Patentansprüche

1. Auswringvorrichtung für Reinigungselemente von Nass- und Feuchtwischgeräten, umfassend eine an einem Behälter festlegbare, flüssigkeitsdurchlässige Aufnahme (1) in welcher ein Reinigungselement durch Eindrücken auswringbar ist wobei die Aufnahme elastisch verformbare, Wandteile (3) aufweist und sich die lichte Weite der Aufnahme (1) beim Eindrücken des Reinigungselementes durch die wirksame Eindrückkraft ändert, wobei die Wandteile (3) als elastisch verformbare Federelemente mit konvexer Krümmung ausgebildet sind die durch die Eindrückkraft im Sinne einer Vergrößerung der lichten Weite formbar sind, **dadurch gekennzeichnet, dass** die Aufnahme (1) einen durch Stützteile (4) mit einem Halterahmen (6) verbundenen Boden (7) aufweist, wobei die Stützteile (4) ein Trägerteil für den Boden (7) bilden, welche beim Eindrücken des Reinigungselements auf Zug beansprucht werden, wobei jedes Federelement (3) an einem oberen Ende (8) mit dem Halterahmen (6) und an einem unteren Ende (9) mit dem Boden (7) verbunden ist.

2. Vorrichtung nach Anspruch 1, **dadurch gekennzeichnet, dass** beim Eindrücken des Reinigungselementes durch die Eindrückkraft die Krümmung der Federelemente (3 ) verringerbar ist.

3. Vorrichtung nach Anspruch 1 oder 2, **dadurch gekennzeichnet, dass** die Federelemente (3) in einer trichterförmigen Aufnahme (1) einen sich tulpenkelchförmig nach unten verjüngenden Auspresskorb (5) bilden.

4. Vorrichtung nach einem der vorstehenden Ansprüche, **dadurch gekennzeichnet, dass** die Aufnahme (1) als Spritzgussteil aus polymerem Werkstoff gebildet ist.

5. Vorrichtung nach Anspruch 1, **dadurch gekennzeichnet, dass** die Stützteile (4) starr und die Federelemente (3) flexibel ausgebildet sind.

6. Vorrichtung nach einem der Ansprüche 1 bis 5, **dadurch gekennzeichnet, dass** der Boden (7) Durchbrüche (10) aufweist.

7. Vorrichtung nach einem der Ansprüche 1 bis 6, **dadurch gekennzeichnet, dass** am Halterahmen (6) Haltepratzen (2) ausgebildet sind, um die Aufnahme (1) am Rand eines Putzeimers (11) festzulegen.

8. Vorrichtung nach einem der Ansprüche 1 bis 7, **dadurch gekennzeichnet, dass** die Federelemente (3) und die Mantelteile (4) sternförmig um den Boden (7) und auf Lücke angeordnet sind wobei jeweils zwischen Federelement und Mantelteil eine Wasserdurchtrittsöffnung gebildet wird.

9. Vorrichtung nach einem der Ansprüche 1 bis 8, **dadurch gekennzeichnet, dass** die Federelemente (3) in ihrer Erstreckungsrichtung gesehen zwischen Halterahmen (6) und Boden (7) einen unterschiedlichen Querschnitt oder ein unterschiedliches Profil aufweisen.

10. Vorrichtung nach einem der vorstehenden Ansprüche, **dadurch gekennzeichnet, dass** an einer Eintrittsöffnung des Auspresskorbes ein Einführtrichter vorgelagert ist.

## Claims

1. Wringing-out device for cleaning elements of wet-mopping and damp-mopping appliances, comprising a liquid-permeable holder (1) which can be secured on a container and in which a cleaning element can be wrung out by virtue of being pushed in, it being the case that the holder has elastically deformable wall parts (3) and the clear width of the holder (1) changes as a result of the pushing-in force which is active when the cleaning element is pushed in, and that the wall parts (3) are designed as elastically deformable resilient elements with convex curvature which can be changed in shape, with the effect of the clear width increasing, by the pushing-in force, **characterized in that** the holder (1) has a base (7) which is connected to a retaining frame (6) by supporting parts (4), it being the case that the supporting parts (4) form a carrier part for the base (7) and are subjected to tensile stressing when the cleaning element is pushed in, and that each resilient element (3) is connected, at a top end (8), to the retaining frame (6) and, at a bottom end (9), to the base (7).

2. Device according to Claim 1, **characterized in that**, when the cleaning element is pushed in, the curvature of the resilient elements (3) can be reduced by the pushing-in force.

3. Device according to Claim 1 or 2, **characterized in that** the resilient elements (3) in a funnel-like holder (1) form a wringer basket (5) which tapers downwards in the form of a tulip glass.

4. Device according to one of the preceding claims, **characterized in that** the holder (1) is formed as an injection moulding made of polymer material.

5. Device according to Claim 1, **characterized in that** the supporting parts (4) are rigid and the resilient elements (3) are flexible.

6. Device according to one of Claims 1 to 5, **characterized in that** the base (7) has through-passages (10).

7. Device according to one of Claims 1 to 6, **characterized in that** retaining claws (2) are formed on the retaining frame (6) in order to secure the holder (1) on the periphery of a cleaning bucket (11).

8. Device according to one of Claims 1 to 7, **characterized in that** the resilient elements (3) and the casing parts (4) are arranged in a star-shaped manner, in a staggered formation, around the base (7), a water-passage opening being formed in each case between a resilient element and casing part.

9. Device according to one of Claims 1 to 8, **characterized in that**, as seen in the direction in which they extend, the resilient elements (3) have a different cross section or a different profile between the retaining frame (6) and the base (7).

10. Device according to one of the preceding claims, **characterized in that** an introduction funnel is arranged in front of an inlet opening of the wringer basket.

## Revendications

1. Dispositif d'essorage pour des éléments de nettoyage d'appareils de lavage à grande eau ou humide, comprenant un logement (1) perméable aux liquides, pouvant être fixé sur un récipient, dans lequel un élément de nettoyage peut être essoré par pression, le logement présentant des parties de paroi (3) déformables élastiquement et la largeur intérieure du logement (1) variant lors de la pression de l'élément de nettoyage sous l'effet de la force de pression effective, les parties de paroi (3) étant réalisées sous forme d'éléments de ressort déformables élastiquement avec une courbure convexe, qui peuvent être déformés sous l'effet de la force de pression au sens d'un agrandissement de la largeur intérieure, **caractérisé en ce que** le logement (1) présente un fond (7) connecté par des pièces de support (4) à un cadre de fixation (6), les pièces de support (4) formant une pièce porteuse pour le fond (7), et étant sollicitées en traction lors de la pression de l'élément de nettoyage, chaque élément de ressort (3) étant connecté au niveau d'une extrémité supérieure (8) au cadre de fixation (6) et au niveau d'une extrémité inférieure (9) au fond (7).

2. Dispositif selon la revendication 1, **caractérisé en ce que** lors de la pression de l'élément de nettoyage, la courbure des éléments de ressort (3) peut être réduite par la force de pression.

3. Dispositif selon la revendication 1 ou 2, **caractérisé en ce que** les éléments de ressort (3) forment dans un logement en forme d'entonnoir (1) un panier d'essorage (5) se rétrécissant vers le bas en forme de tulipe.

4. Dispositif selon l'une quelconque des revendications précédentes, **caractérisé en ce que** le logement (1) est réalisé sous forme de pièce moulée par injection en matériau polymère.

5. Dispositif selon la revendication 1, **caractérisé en ce que** les pièces de support (4) sont réalisées rigidement et les éléments de ressort (3) sont réalisés sous forme flexible.

6. Dispositif selon l'une quelconque des revendications 1 à 5, **caractérisé en ce que** le fond (7) présente des perçages (10).

7. Dispositif selon l'une quelconque des revendications 1 à 6, **caractérisé en ce que** des griffes de fixation (2) sont réalisées sur le cadre de fixation (6), afin de fixer le logement (1) au bord d'un seau de nettoyage (11).

8. Dispositif selon l'une quelconque des revendications 1 à 7, **caractérisé en ce que** les éléments de ressort (3) et les pièces d'enveloppe (4) sont disposés en forme d'étoile autour du fond (7) et sur des vides, une ouverture de passage d'eau étant formée à chaque fois entre l'élément de ressort et la pièce d'enveloppe.

9. Dispositif selon l'une quelconque des revendications 1 à 8, **caractérisé en ce que** les éléments de ressort (3), vus dans la direction de leur étendue, présentent, entre le cadre de fixation (6) et le fond (7), une section transversale différente ou un profil différent.

10. Dispositif selon l'une quelconque des revendications précédentes, **caractérisé en ce qu'**un entonnoir d'introduction est monté en amont sur une ouverture d'entrée du panier d'essorage.
